# EUROPÄISCHE PATENTSCHRIFT

(11) **EP 0 311 733 B1**
(45) Veröffentlichungstag und Bekanntmachung des Hinweises auf die Patenterteilung: **25.09.1991**
(21) Anmeldenummer: 87810592.3
(22) Anmeldetag: 15.10.1987
(51) Int. Cl.: B65D 5/72, B65D 5/70

(54) **Verpackung mit wiederverschliessbarer Ausgabeöffnung**
Package with a reclosable dispensing opening
Emballage avec ouverture de versement pouvant-être refermée

(43) Veröffentlichungstag der Anmeldung: 19.04.1989
(73) Patentinhaber: Zeiler AG, CH-3098 Köniz-Bern (CH)
(72) Erfinder: Schmocker, Erich, CH-3145 Niederscherli (CH)
(74) Vertreter: Steiner, Martin

(56) Entgegenhaltungen:
- EP-A- 0 121 040
- DE-A- 2 124 285
- FR-A- 764 373
- GB-A- 1 385 540
- US-A- 3 132 790
- US-A- 3 395 848

## Beschreibung

Die vorliegende Erfindung betrifft eine Verpackung gemäss Oberbegriff des Anspruch 1. Bekannte Verpakkungen weisen entweder Verschluss-Schieber auf (US-Patente 4,081,128 und 4,094,456), oder es können durch Druck gegen bestimmte Stellen der Verpackung Teile der Verpackungswand derart elastisch verformt werden, dass eine Ausgabeöffnung entsteht (US-PS 4,356,951 und EP-A-0 121 040). Im ersten Falle sind besondere verschiebbare Abschlusszungen einzubauen, was in jedem Fall zu einer umständlichen, aufwendigen Konstruktion und entsprechend aufwendigen Spezialwerkzeugen für die Herstellung führt. Im zweiten Falle sind auch aufwendige Spezialkonstruktionen und entsprechende Spezialwerkzeuge zur Herstellung erforderlich. Im übrigen ist es schwierig, derartige Verpackungen mit einem wirksamen Garantieverschluss auszuführen, welcher ein unberechtigtes Oeffnen und Wiederverschliessen der Packung unmissverständlich erkennen lässt. Um ein zuverlässiges, mehrmaliges Oeffnen und Schliessen der Verpackung zu gewährleisten, muss Karton entsprechend hoher Qualität verwendet werden, was den Aufwand zusätzlich erhöht. Es ist zwar auch eine Verpackung bekannt, bei welcher ein Teil einer einschichtigen Verpackungswand durch Druck von aussen ausgebrochen und als Verschlussklappe ins Verpakkungsinnere geschwenkt werden kann, um eine Ausgabeöffnung zu bilden (FR-A-764 373). Diese Ausführung ist zwar einfach, doch ist eine wirksame Sicherung gegen ungewolltes Austreten von Verpackungsinhalt aus der angebrochenen Verpackung nicht möglich.

Der vorliegenden Erfindung liegt die Aufgabe zugrunde, gegenüber den erwähnten bekannten Verpackungen eine erhebliche Vereinfachung und eine gute Sicherung gegen ungewolltes Austreten von Verpackungsinhalt zu erzielen.

Diese Aufgabe wird gemäss Kennzeichen des Anspruchs 1 gelöst. Als Verschlussklappe kann vorzugsweise eine ohnehin vorhandene, einseitig mit einer Verpakkungsseite verbundene, frei einschwenkbare Klappe an einer Stirnseite der Verpackung verwendet werden. Es sind daher weder an der Verpackung noch am Werkzeug zur Herstellung derselben grundsätzliche Aenderungen erforderlich. Die Ausgabeöffnung kann an der Originalverpackung durch aufreissbare Streifen oder Lappen abgeschlossen sein, wodurch auf einfache Weise ein wirksamer Garantieverschluss erzielt wird. Die von innen gegen die Ausgabeöffnung anliegende Verschlussklappe wird durch den Verpackungsinhalt beim eventuellen unbeabsichtigten Kippen der Verpackung gegen die Ausgabeöffnung angedrückt, so dass auch bei Verwendung von relativ billigem Karton ohne hohe Elastizität in allen Fällen ein sicherer Abschluss gewährleistet ist.

Die Erfindung wird nun anhand eines Ausführungsbeispiels näher erläutert, das in der Zeichnung dargestellt ist.
- Figur 1: zeigt die Verpackung kurz vor dem Verschliessen der Stirnseite, mit der Ausgabeöffnung und der Verschlussklappe,
- Figur 2: zeigt die Verpackung in verschlossenem Originalzustand,
- Figur 3: zeigt die Verpackung nach erfolgtem Aufreissen des Garantieverschlusses, und
- Figur 4: zeigt einen Schnitt durch die Ausgabevorrichtung der Verpackung.

Die dargestellte Kartonverpackung weist einen Verpakkungsmantel mit zwei gegenüberliegenden Breitseiten 1 und zwei gegenüberliegenden Schmalseiten 2 auf. Längs einer Kante ist der Verpackungsmantel mittels einer Zunge 3 verklebt. Die in der Zeichnung dargestellte obere Stirnseite der Verpackung weist zwei innere, mit den Schmalseiten 2 über eine Faltrille 4 mit je einer der Schmalseiten 2 verbundene, innere Klappen 5 auf, über welche äussere, mit den Breitseiten 1 verbundene Stirnklappen 6 und 7 greifen. In der inneren Stirnklappe 6 ist ein rechteckiger Materiallappen 8 durch C-förmige Schnitte 9 freigeschnitten, welcher längs Materialbrükken 10 ausgerissen werden kann. Im äusseren Stirnlappen 7 ist durch eine Schnittlinie 11 und Schwächungslinien 12 ein Aufreiss-Streifen 13 gebildet. Beim Verschliessen der dargestellen Stirnseite der Verpackung aus dem in Figur 1 dargestellten Stadium in das verschlossene Stadium nach Figur 2, wird der äussere Stirnlappen 7 auf den inneren Stirnlappen 6 geklappt und mit demselben verklebt, während der Materiallappen 8 mit dem Aufreiss-Streifen 13 verklebt wird. Wie aus den Figuren 1 und 2 gut ersichtlich, sind die Kanten 14 der Stirnlappen 6 und 7 gegenüber der Aussenkante des Aufreiss-Streifens 13 bzw. gegenüber der Faltrille 4 nach innen zurückgesetzt, was einerseits bei geschlossener Verpackung nach Figur 2 das Erfassen des äusseren, leicht vorstehenden Endes des Aufreiss-Streifens 13 erleichtert und andererseits für die anschliessende Betätigung der Ausgabevorrichtung der Verpackung Vorteile bietet, die sogleich noch erläutert werden.

Zum Oeffnen der gemäss Figur 2 verschlossenen Verpackung wird der Aufreiss-Streifen 13 an seinem äusseren, leicht vorstehenden Ende erfasst und nach oben ausgerissen. Zugleich wird der mit dem Aufreiss-Streifen 13 verbundene Lappen 8 der inneren Stirnklappe 6 ebenfalls ausgerissen, womit eine, die beiden Stirnklappen 6 und 7 durchsetzende Ausgabeöffnung 15 gemäss Figur 3 entsteht. Diese Ausgabeöffnung ist jedoch noch durch die Verschlussklappe 5 verschlossen, welche elastisch von innen gegen die innere Stirnklappe 6 gedrückt wird. Zur Entnahme des Verpackungsinhalts, vorzugsweise rieselfähigen oder kleinstückigen Verpackungsinhalt, erfasst man die Verpackung und drückt mit einem Finger in Richtung eines der Pfeile in Figuren 3 bzw. 4 seitlich der Ausgabeöffnung 15 gegen die Stirnseite der Verpackung. Damit werden die Stirnseiten 6 und 7 elastisch nach innen gedrückt, wie in Figur 4 angedeutet, und sie drücken nun mit ihrer zurückgesetzten Kante 14 etwas innerhalb der Verpackungsseite 2 gegen die Verschlussklappe 5, die damit gemäss Figur 4 nach innen verschwenkt wird. Damit kann nun Verpackungsinhalt durch die Ausgabeöffnung 15 herausgeschüttet werden. Kippt man anschliessend die Verpackung zurück und hebt den Druck gegen die Stirnseite auf, gehen sowohl die Stirnlappen 6 und 7 als auch die Verschlussklappe 5 elastisch in die ursprüngliche Stellung zurück, womit die Verpackung wieder zuverlässig verschlossen ist. Selbst wenn die Elastizität der bei der Entnahme von Verpackungsinhalt verformten Verpackungsteile mit der Zeit etwas erlahmt und somit die Verschlussklappe 5 unter der Elastizität der Faltrille 4 nicht mehr vollständig zurückgeht und die Ausgabeöffnung abschliesst, würde sie bei einem eventuellen Umfallen oder unbeabsichtigten Kippen der Verpackung durch den von innen wirkenden Druck des Verpackungsinhalt zuverlässig gegen die Ausgabeöffnung 15 angedrückt und würde damit einen zuverlässigen Abschluss ergeben.

Aus dem Vorstehenden ergibt sich, dass die Verpackung sehr einfach im Aufbau und in der Herstellung ist. Die Verpackung entspricht vollständig herkömmlichen Verpakkungen dieser Art, mit Ausnahme des Aufreisslappens 8 und des Aufreiss-Streifens 13. Diese Elemente können jedoch durch eine höchst einfache Abänderung bestehender Werkzeuge erstellt werden. Es ergibt sich hierbei unter Verwendung einer praktisch an sich vorhandenen Verpakkungsform nicht nur eine gut funktionierende wiederverschliessbare Ausgabevorrichtung, sondern zugleich ein zuverlässiger Garantieverschluss, denn es ist unmöglich, an den Verpackungsinhalt zu gelangen, ohne den Aufreiss-Streifen 13 und den Aufreisslappen 8 wegzureissen. Es ist also jederzeit mit Sicherheit feststellbar, ob sich eine Verpackung noch im verschlossenen Originalzustand befinde oder schon angebrochen sei. Es kann auch verhältnissmässig billiges, dünnes Material geringer Eigenelastizität verwendet werden, was sogar den Vorteil bietet, dass die Verformung der Stirnklappen 6 und 7 und das damit bewirkte Einschwenken der Verschlussklappe 5 leichter zu bewerkstelligen ist, wenn das Material nicht allzu hohe Festigkeit aufweist.

## Patentansprüche

1. Verpackung mit einer zur Freigabe einer Ausgabeöffnung (15) durch Druckeinwirkung ins Verpackungsinnere schwenkbaren Verschlussklappe (5), dadurch gekennzeichnet, dass die Verpackung im Bereiche der Verschlussklappe (5) mindestens zweischichtig ausgeführt ist und die im Verpackungsinneren liegende, die Ausgabeöffnung vollständig überdeckende Verschlussklappe (5) durch Druck von aussen gegen einen sie überdeckenden, verformbaren, mindestens zweischichtigen Verpackungsteil (6,7) mit der Ausgabeöffnung (15) und durch elastische Verformung desselben einwärts schwenkbar ist.

2. Verpackung nach Anspruch 1, deren Verpackungsmantel (1, 2) übereinandergeschlagene Stirnklappen (5, 6, 7) aufweist, dadurch gekennzeichnet, dass eine einseitig mit einer Verpackungsseite (2) verbundene, frei einschwenkbare Stirnklappe die Verschlussklappe (5) bildet.

3. Verpackung nach Anspruch 2, dadurch gekennzeichnet, dass die Ausgabeöffnung (15) durch sich deckende Oeffnungen in zwei übereinandergreifenden Stirnklappen (6, 7) gebildet ist.

4. Verpackung nach einem der Ansprüche 1 bis 3, dadurch gekennzeichnet, dass die Ausgabeöffnung (15) durch einen abreissbaren Garantieabschluss (8, 13) verschlossen ist.

5. Verpackung nach den Ansprüchen 3 und 4, dadurch gekennzeichnet, dass in den beiden Stirnklappen (6, 7) miteinander verbundene, ausreissbare Garantieabschlussteile (8, 13) vorgesehen sind.

6. Verpackung nach einem der Ansprüche 2 bis 5, dadurch gekennzeichnet, dass die Kanten (14) der die Verschlussklappe (5) überdeckenden Stirnklappen (6, 7) gegenüber der Kante (4), längs welcher die Verschlussklappe (5) schwenkbar mit der Verpackungsseite (2) verbunden ist, zum frei beweglichen Ende der Verschlussklappe hin zurückgesetzt sind.

7. Verpackung nach einem der Ansprüche 1 bis 6, dadurch gekennzeichnet, dass die Verschlussklappe (5) durch einen und die Ausgabeöffnung (15) in mindestens einem ohnehin vorhandenen Verpackungsteil (5, bzw. 6, 7) gebildet ist.

## Claims

1. A package comprising a closing flap (5) which is swung into the package interior under the effect of a pressure in order to unlock a dispensing opening (15), characterized in that said package is made of at least two layers in the area of the closing flap (5), and that said closing flap (5), located in the package interior and completely covering the dispensing opening, is capable of being swung inwards by a pressure from the outside upon an overlying, deformable, at least two-layered package portion (6,7) comprising said dispensing opening (15), and by elastic deformation of the latter.

2. A package according to claim 1, whose package envelope (1,2) is provided with overfolded front flaps (5,6,7), characterized in that a freely inwardly foldable front flap which is unilaterally connected to a side (2) of the package forms said closing flap.

3. A package according to claim 2, characterized in that said dispensing opening (15) is formed by congruent openings of two overlapping front flaps (6,7).

4. A package according to any one of claims 1 to 3, characterized in that said dispensing opening (15) is sealed by a tear-off warranty seal (8,13).

5. A package according to claims 3 and 4, characterized in that interconnected tear-off warranty seal portions (8,13) are provided in both front flaps (6,7).

6. A package according to any one of claims 2 to 5, characterized in that the edges (14) of the front flaps (6,7) covering said closing flap (5) are set back in the direction of the freely movable end of the closing flap from the edge (4) along which the closing flap (5) is swingably connected to said package side (2).

7. A package according to any one of claims 1 to 6, characterized in that said closing flap (5) is formed by and said dispensing opening (15) is formed in at least one part (5, resp. 6,7) of the package which is present anyhow.

## Revendications

1. Emballage comprenant un rabat de fermeture (5) rabattable vers l'intérieur de l'emballage sous l'effet d'une pression, pour libérer une ouverture de versement, caractérisé en ce que ledit emballage est fait d'au moins deux couches dans le domaine dudit rabat de fermeture, et que le rabat de fermeture (5), situé à l'intérieur de l'emballage et recouvrant entièrement l'ouverture de versement, est rabattable vers l'intérieur par pression sur une partie de l'emballage (6,7) déformable et présentant au moins deux couches, qui recouvre ledit rabat et qui comporte l'ouverture de versement (15), et par déformation élastique de cette partie.

2. Emballage selon la revendication 1, dont l'enveloppe (1,2) présente des rabats frontaux (5,6,7) repliés et chevauchants, caractérisé en ce qu'un rabat frontal librement rabattable, relié unilatéralement à un côté (2) de l'emballage, forme ledit rabat de fermeture (5).

3. Emballage selon la revendication 2, caractérisé en ce que l'ouverture de versement (15) est formée par des ouvertures coincidantes dans deux rabats frontaux (6,7) chevauchants.

4. Emballage selon l'une quelconque des revendications 1 à 3, caractérisé en ce que l'ouverture de versement (15) est fermée par un sceau de garantie (8,13) déchirable.

5. Emballage selon les revendications 3 et 4, caractérisé en ce que des parties (8,13) d'un sceau de garantie déchirables, reliées l'une à l'autre sont prévues dans les deux rabats frontaux (6,7).

6. Emballage selon l'une quelconque des revendications 2 à 5, caractérisé en ce que les bords (14) des rabats frontaux (6,7) recouvrant le couvercle rabattant (5) sont reculés, en direction de l'extrémité libre du rabat de fermeture, par rapport à l'arête le long de laquelle le rabat de fermeture (5) est relié de manière rabattable au côté (2) de l'emballage.

7. Emballage selon l'une quelconque des revendications 1 à 6, caractérisé en ce que le rabat de fermeture (5) est formé par, et l'ouverture de versement (15) est formée dans au moins une partie de l'emballage (5 et 6,7) déjà existante.
